# EUROPÄISCHE PATENTSCHRIFT

(11) **EP 0 222 734 B1**
(45) Veröffentlichungstag und Bekanntmachung des Hinweises auf die Patenterteilung: **09.10.1991**
(21) Anmeldenummer: 86890300.6
(22) Anmeldetag: 05.11.1986
(51) Int. Cl.: B30B 9/32, B30B 1/04

(54) **Presse zum Zusammendrücken von Getränkedosen**
Press for compressing beverage cans
Presse pour comprimer des boîtes de boisson

(30) Priorität: 05.11.1985 AT 3183/85
(43) Veröffentlichungstag der Anmeldung: 20.05.1987
(73) Patentinhaber: Troppmann, Hubert, A-3143 Pyhra 240 (AT)
(72) Erfinder: Troppmann, Hubert, A-3143 Pyhra 240 (AT)
(74) Vertreter: Müllner, Erwin, Dr.

(56) Entgegenhaltungen:
- DE-A- 2 826 207
- US-A- 2 603 271
- US-A- 2 737 995
- US-A- 3 776 129
- US-A- 4 213 387
- PATENT ABSTRACTS OF JAPAN, Band 8, Nr. 234 (M-334)[1671], 26. Oktober 1984; & JP-A-59 114 000 (HIDEO KAWAI) 30-06-1984
- PATENT ABSTRACTS OF JAPAN, Band 6, Nr. 196 (M-161)[1074], 5. Oktober 1982; & JP-A-57 103 798 ( KOUICHI HITSUOKA) 28-06-1982

## Beschreibung

Die Erfindung betrifft eine Presse zum Zusammendrücken von Getränkedosen mit exzentrischer Krafteinleitung in die Getränkedose zur Überwindung der Formstabilität, wobei ein Winkelhebel über ein Gestänge einerseits mit einem Fußhebel, der die Mantelfläche eines unterhalb der Presse angeordneten Behälters überragt, und anderseits mit einem in einem Preßraum verschiebbaren Preßkolben verbunden ist.

Getränkedosen fallen in großen Stückzahlen an und es sind Tendenzen erkennbar, geleerte Dosen im Recycling-Verfahren dem Herstellungsprozeß wieder zuzuführen. Wesentlich dabei ist also, daß die Dosen entgegen ihrer ursprünglichen Bestimmung, ein möglichst großes Volumen zu fassen, beim Rücktransport möglichst wemig Platz erfordern. Es wurden daher Pressen entwickelt, die an Sammelstellen aufgestellt werden und die beispielsweise die Dosen hydraulisch kompaktieren. Mit dem Problem der Kompaktierung von Dosen beschäftigt sich die US-PS 4 213 387. An einem einarmigen schwenkbaren Hebel mit Handgriff ist nahe der Drehachse eine Kolbenstange angelenkt, deren anderes Ende mit einem linear beweglichen Preßkolben in Verbindung steht. Dadurch ergibt sich eine Übersetzung für Betätigung der Presse.

Aus der JP-A-59 114 000 ist eine Presse zum Zusammendrücken von Getränkedosen bekannt, bei der über ein Fußpedal und ein Gestänge eine zangenartige Bewegung auf zwei Preßbacken übertragen wird. Diese Preßbacken führen beiderseits einer in den Preßraum einzulegenden Dose exzentrisch zur Dose gerichtete Bewegungen aus. Die Dosen werden über eine Rinne in den Preßraum geleitet, der beim Preßvorgang nach oben hin offen bleibt Eine Absicherung gegen ein direktes Hineingreifen in den Pressenraum, das während des Preßvorganges zu beträchtlichen Verletzungen führen kann, ist nicht vorgesehen.

Die Erfindung zielt darauf ab, eine Presse für den täglichen praktischen Einsatz zum Komprimieren von Getränkedosen zu schaffen, die einfach im Aufbau, kostengünstig und betriebssicher ist und bei der die Gefahr von Verletzungen ausgeschaltet ist. Dies wird bei einer Presse der eingangs beschriebenen Art dadurch erreicht, daß oberhalb des Preßraumes parallel zur Längsmittelachse desselben eine in das Innere des Preßraumes schwenkbare selbsttätige rückstellende und die Bewegung des Kolbens sperrende Füllschachtklappe gelagert ist, die vorzugsweise als rechtwinkelig abgewinkelte Platte mit der Lagerung in der Winkelkante vorgesehen ist, wobei der senkrecht abgewinkelte Plattenteil bei geschlossener Füllschachtklappe beim Preßvorgang von einem am Preßkolben angeordneten Sicherungsbügel randseitig umgriffen und festgehalten wird. Dadurch wird eine irrtümliche Betätigung der Presse mit Pedaldruck bei offenem Pressenraum und somit eine Verletzungsgefahr vermieden. Man kann infolge dieser Ausbildung weder irrtümlich noch bewußt in den Pressenraum greifen, während die Presse in Tätigkeit ist. Nur bei geschlossener Füllschachtklappe kann das Pedal durchgetreten werden. Die dynamik des exzentrischen Kraftangriffs beim Preßvorgang ist dann besonders vorteilhaft, wenn die Bahnkurve des Anlenkpunktes der Kolbenstange am Winkelhebel die Längsmittelachse des Preßraumes etwa berührt. Dabei ist es besonders zweckmäßig, wenn der Preßkolben stirnseitig eine etwa mittig angeordnete Rippe zur exzentrischen Punktberührung der Getränkedosen aufweist. Ferner ist es zweckmäßig, wenn ein dem Winkelhebel, die Kolbenstange und den Preßkolben sowie den Preßraum und die Füllschachtklappe umfassender Rahmen auf parallel zueinander liegenden Haltebügeln angeordnet ist und wenn die Haltebügel auf einem Behälter zur Aufnahme der gepreßten Getränkedosen bzw. eines Sackes für dieselben aufliegen. Es können die Bügel gegebenenfalls zusammen mit einem Deckel für den Behälter um eine randseitigeam Behälter vorgesehene Achse schwenkbar sein. Dadurch ist ein Abheben bzw. Wegschwenken der Presse bei Entnahme etwa des die gepreßten Dosen enthaltenden Sackes möglich.

Ein Ausführungsbeispiel ist in den Zeichnungen dargestellt. Fig. 1 zeigt einen Behälter mit Deckel und Füllschacht für die Presse in Draufsicht, Fig. 1a die Verriegelung des Behälterdeckels, Fig. 2 eine Frontansicht des Behälters mit Presse, teilweise im Schnitt, Fig. 3 eine Seitenansicht, teilweise im Schnitt, Fig. 4 die Presse und den Bewegungsablauf in Seitenansicht, Fig. 5 die presse in Draufsicht, Fig. 6 die presse von der Stïrnseite im Schnitt, Fig. 7 ein Detail der Seitenansicht nach Fig. 6 den Sicherungsbügel in unterschiedlichen Bewegungsstellungen, Fig. 8 den Bewegungsablauf beim Einbringen einer Getränkedose in den pressenraum, Fig. 9 den Behälter ohne Deckel mit Abdeckblech für einen Kunststoffsack in teilweise aufgebrochener Seitenansicht und Fig. 10 den Behälter nach Fig. 9 In Draufsicht.

Gemäß Fig. 1 bis 3 ist ein in seinen Abmessungen einer 0,331-Getränkedose proportionaler- Behälter 1 als Sammelbehälter für gepreßte Getränkedosen vorgesehen, an dessen oberen Behälterkanteeine mit einem Haltebügel 2 fest verbundene presse 3 aufliegt. In zwei zueinander parallel verlaufenden Langlochführungen des verdichterkörpers 3 ist ein preßkolben 4 (Fig. 4) drehbar und längsbeweglich gelagert. Der preßkolben 4 sitzt starr auf einer Kolbenstange, die über einen winkelhebel 5 mit einer Zugstange 8 verbunden ist, die ihrerseits an einem Fußhebel 9 angelenkt ist. Der Fußhebel 9 wird gemäß Fig. 3 an einer Behälterstütze 10 mit Hilfe eines an dieser Stütze fix angebrachten Bolzens 27 vertikal drehbar gelagert; die vertikalführung des Fußhebels 9 wird außerdem durch eine an der rechten, vorderen Behälterstütze 11 fest angebrachten Fußhebel-Führungsleiste 12 unterstützt, wobei die Länge dieser Fußhebel-Führungsleiste 12 dem notwendigen Hebelweg entspricht. Ebenfalls an der Behälterstütze 10 ist waagrecht ein Haken 28 aufgebracht, an dessen vorderem Ende eine Zugfeder 13 mit dem Fußhebel 9 leicht lösbar verbunden ist.

Ein gemäß Fig. 9 in den unteren Behälterring 29 einsteckbares und an den beiden vorderen Behälterstützen 10, 11 einhakbares und daher leicht lösbares Abdeckblech 15 trennt die beweglichen Teile von einem austauschbaren Kunststoffsack 16. Die Befestigung des Kunststoffsackes 16 erfolgt mittels zweier, am oberen Behälterring 14 fest und waagrecht angebrachten Haltebügel 17 mit jeweils einer, der Behälterinnenwand zugewandten Haltespitze.

Der Behälterdeckel 18 (Fig. 1) mit der in der Behälterdeckelmitte angebrachten, rechteckigen Füllschachtklappe 7, besitzt an seiner unteren Kante vier rechteckige Ausnehmungen zur Aufnahme des Haltebügels 2, sowie eine ebenfalls rechteckige Ausnehmung für die Aufnahme eines mit einer dritten Behälterstütze 19 fest verbundenen Scharniers 20, um mit dem Behälter 1 bündig abzuschließen.

Die Verriegelung des Behälterdeckels 18 mit dem Behälter 1 erfolgt gemäß Fig. 1a mittels eines an der unteren Kante der Innenseite des Deckelringes 30 fix angebrachten und mit Hilfe eines Sechskants von außen drehbaren Hakens 21, der in eine Bohrung der linken, vorderen Behälterstütze 10 eingreift. Ein in den Zeichnungen nicht sichtbarer, zylindrischer Stift, der gegenüberliegend an der unteren kante der Innenseite des Deckelringes 30 fest und senkrecht angebracht ist, fixiert beim Schließen des Behälterdeckels 18 dessen Lage, indem er in die vertikale Bohrung der rechten, vorderen Behälterstütze 11 einrastet.

Das Scharnier 20 verbindet, wie aus Fig. 2 ersichtlich, den Behälterdeckel 18 und die Presse 3 mit Hilfe des Haltebügels 2 drehbar mit dem Behälter 1, wobei der Behälterdeckel 18 und die Presse einzeln aufklappbar sind und im vollständig geöffneten Zustand einander im Gleichgewicht halten.

Die Presse arbeitet in folgender Weise:
Eine Getränkedose 31, beispielsweise aus Aluminium, wird auf die in waagrechter Stellung befindliche Füllschachtklappe 7 des Füllschachtes 6 gelegt (Fig. 1). Durch Niederdrücken der Getränkedose 31 mit einer Hand kippt der sichtbare Teil der durch ein Gegengewicht ausbalancierte Füllschachtklappe 7 (Fig. 6) bis in eine annähernd senkrechte Lage nach unten (Fig. 8), sodaß der Preßraum freigegeben wird. Gleichzeitig aber wird durch das Eindringen der Füllschachtklappe 7 in den Preßraum der Preßkolben 4 in seiner Bewegung gesperrt. Fig. 6 zeigt strichli er t die die Kolbenbewegung sperrende Position der Füllschachtklappe. Unmittelbar mit dem Loslassen der Getränkedose 31 schnellt die Füllschachtklappe 7 in die ursprüngliche, waagrechte Lage zurück und gibt damit den Arbeitsbereich der Presse 3 für das Zusammendrücken der Getränkedose 31 frei (Fig. 4). Ein v-förmiges, parallel zur Längskante mittig gebogenes Leitblech 22 (Fig. 6) zwingt die zu verdichtende Getränkedose 31 in die tiefstmögliche, mittige Lage im Preßraum.

Durch Niederdrücken des Fußhebels 9 (Fig. 3) wird die Fußkraft des Benützers über die Zugstange 8, dem Winkelhebel 5 und der Preßkolbenstirnfläche 4 außermittig und annähernd punktförmig in die Getränkedose 31 eingeleitet (siehe Fig. 4).

Ab diesem Zeitpunkt verhindert ein an der linken Preßkolbenführung 23 angebrachter Sicherungsbügel 24 (Fig. 6, 7) durch Sperre dis nicht sichtbaren Füllschachtklappenteils 7 ein Öffnen des Füllschachtes 6.

Der Preßkolben 4 beschreibt während des gesamten Preßvorganges eine leicht gekrümmte Bahn (Fig., 4), wobei die Preßkolbenfläche 4 ständig in einem Winkel von 15° bis 2° schräg nach unten geneigt bleibt, sodaß Lage und Form der Druckplatte 25 und des Leitblechs 22 eine hohe Verdichtung mitermöglichen. Die vorerst große Schrägstellung des Preßkolbens bewirkt ein Einknicken der Getränkedose und damit ein Brechen ihrer Formstabilität.

Nach Freigabe des Fußhebels 9 im unteren Anschlagspunkt der Fußhebel-Führungsleiste 12 fällt einerseits die verdichtete Dose 31 durch die zwischen Druckplatte 25 und Leitblech 22 freibleibende, rechteckige öffnung (Pfeil in Fig. 4) in den Kunststoffsack 16, anderseits bringt die Zugfeder 13 den Preßkolben 4 und den Fußhebel 9 in die Ausgangslage zurück. Gleichzeitig gibt der Sicherungsbügel 24 (Fig. 6), die Füllschachtklappe 7 wieder frei.

Die Herausnahme des gefüllten Kunststoffsackes 16 aus dem Behälter erfolgt nach Lösen der Verriegelung 21, nach Zurückklappen des Behälterdeckels 18 bis zum Anschlag und Lösen der Bolzenverbindung 26 zwischen Winkelhebel 5 und Zugstange 8, sowie Zurückklappen der Presse 3 mit Hilfe des Haltebügels 2 bis zum Anschlag (Fig. 2) und dem Loslösen des Kunstsotffsackes von den Haltebügeln 17.

## Patentansprüche

1. Presse zum Zusammendrücken von Getränkedosen mit exzentrischer Krafteinleitung in die Getränkedose zur Überwindung der Formstabilität, wobei ein Winkelhebel über ein Gestänge einerseits mit einem Fußhebel, der die Mantelfläche eines unterhalb der Presse angeordneten Behälters überragt, und anderseits mit einem in einem Preßraum verschiebbaren Preßkolben verbunden ist, dadurch gekennzeichnet, daß oberhalb des Preßraumes parallel zur Längsmittelachse desselben eine in das Innere des Preßraumes schwenkbare selbsttätige rückstellende und die Bewegung des Kolbens sperrende Füllschachtklappe (7) gelagert ist, die vorzugsweise als rechtwinkelig abgewinkelte Platte mit der Lagerung in der Winkelkante vorgesehen ist, wobei der senkrecht abgewinkelte Plattenteil bei geschlossener Füllschachtklappe beim Preßvorgang von einem am Preßkolben (4) angeordneten Sicherungsbügel (24) randseitig umgriffen und festgehalten wird.

2. Presse nach Anspruch 1, dadurch gekennzeichnet, daß die Bahnkurve des Anlenkpunktes der Kolbenstange am Winkelhebel (5) die Längsmittelachse des Preßraumes etwa berührt.

3. Presse nach Anspruch 1, dadurch gekennzeichnet, daß der Preßkolben (4) stirnseitig eine etwa mittig angeordnete Rippe zur exzentrischen Punktberührung der Getränkedosen (31) aufweist.

4. Presse nach einem der Ansprüche 1 bis 3, dadurch gekennzeichnet, daß ein dem Winkelhebel (5), die Kolbenstange und den Preßkolben (4) sowie den Preßraum und die Füllschachtklappe (7) umfassender Rahmen auf parallel zueinander liegenden Haltebügeln (2) angeordnet ist und daß die Haltebügel auf einem Behälter (1) zur Aufnahme der gepreßten Getränkedosen bzw. eines Sackes für dieselben aufliegen.

5. Presse nach Anspruch 4, dadurch gekennzeichnet, daß die Bügel (2) gegebenenfalls zusammen mit einem Deckel (18) für den Behälter (1) um eine randseitig am Behälter vorgesehene Achse schwenkbar sind.

## Revendications

1. Presse pour comprimer de boîtes de boisson par application d'une force excentrée par rapport à la boîte de boisson afin de surmonter sa stabilité ou sa résistance de forme, dans laquelle un levier coudé est relié par l'intermédiaire d'une tige, d'une part, à une pédale qui fait saillie par rapport à l'enveloppe d'un récipient disposé sous la presse et, d'autre part, à un piston de pressage coulissant dans une chambre de pressage ou de compactage, caractérisée en ce qu'au-dessus de la chambre de compactage, parallèlement à l'axe longitudinal de celle-ci, est tourillonné, à l'intérieur de la chambre de compactage, un clapet ou une trappe d'obturation (7) à rappel automatique et qui verrouille le déplacement du piston, ce clapet étant réalisé de préférence sous la forme d'une plaque pliée à angle droit avec l'axe de pivotement disposé dans l'arête de l'angle, la partie de plaque coudée verticale en position de fermeture du clapet étant, pendant le processus de compactage, engagée dans son bord marginal, dans un étrier de sécurité (24) disposé sur le piston de pressage (4) et y étant maintenue.

2. Presse selon la revendication 1, caractérisée en ce que la trajectoire courbe du point d'articulation de la tige du piston avec le levier coudé (5) est sensiblement tangente à l'axe longitudinal de la chambre de compactage.

3. Presse selon la revendication 1, caractérisée en ce que le piston de pressage (4) comporte, sur sa face frontale et en position sensiblement centrale, une nervure disposée pour venir en contact ponctuel excentré avec la boîte de boisson (31).

4. Presse selon l'une des revendications 1 à 3, caractérisée en ce qu'un cadre entourant le levier coudé (5), la tige de piston et le piston de pressage (4) ainsi que la chambre de compactage et le clapet d'obturation (7) est disposé sur des étriers de retenue parallèles entre eux (2) et en ce que l'étrier de retenue est disposé sur un récipient (1) pour la réception des boîtes de boisson comprimées ou d'un sac destiné à celles-ci.

5. Presse selon la revendication 4, caractérisée en ce que les étriers (2) sont susceptibles d'être basculés ensemble avec un couvercle (18) pour le récipient (1) autour d'un axe prévu sur le bord du récipient.

## Claims

1. Press for compressing beverage cans with eccentric application of force to the beverage can to overcome dimensional stability, wherein an angle lever is connected by a rod on the one hand to a pedal which projects beyond the peripheral surface of a receptacle arranged beneath the press, and on the other hand to a press piston displaceable in a pressing chamber, characterised in that above the pressing chamber parallel to the longitudinal centre axis thereof is mounted an automatically returning charging shaft valve (7) which is pivotable into the interior of the pressing chamber and blocks movement of the press piston and which is preferably provided as a right-angled plate with the mounting at the angle edge, wherein the vertically angled plate portion is encompassed at the edge and held fast by a locking clamp (24) mounted on the press piston (4) when the charging shaft valve is closed during the pressing operation.

2. Press according to claim 1, characterised in that the curved path of the point of linkage of the piston rod to the angle lever (5) approximately meets the longitudinal centre axis of the pressing chamber.

3. Press according to claim 1, characterised in that the press piston (4) comprises on its face an approximately central rib for eccentric point contact with the beverage cans (31).

4. Press according to any of claims 1 to 3, characterised in that a frame encompassing the angle lever (5), the piston rod and the press piston (4) as well as the pressing chamber and the charging shaft valve (7) is mounted on holding straps (2) located parallel to each other and that the holding strays rest on a receptacle (1) for receiving the pressed beverage cans or a bag therefor.

5. Press according to claim 4, characterised in that the strays (2) if necessary arises together with a lid (18) for the receptacle (1) are pivotable about an axis provided at the edge of the receptacle.
